# EUROPÄISCHE PATENTSCHRIFT

(11) **EP 0 259 561 B1**
(45) Veröffentlichungstag und Bekanntmachung des Hinweises auf die Patenterteilung: **03.04.1991**
(21) Anmeldenummer: 87109781.2
(22) Anmeldetag: 07.07.1987
(51) Int. Cl.: B68B 1/06

(54) **Gebiss für Pferde**
Bit for a horse
Mors pour cheval

(30) Priorität: 11.09.1986 DE 8624309 U
(43) Veröffentlichungstag der Anmeldung: 16.03.1988
(73) Patentinhaber: Nagel, Reimer, D-2228 Friedrichskoog (DE)
(72) Erfinder: Nagel, Reimer, D-2228 Friedrichskoog (DE)
(74) Vertreter: Richter, Werdermann & Gerbaulet

(56) Entgegenhaltungen:
- EP-A- 0 151 222
- DE-C- 252 978
- GB-A- 1 071 436

## Beschreibung

Die Erfindung betrifft ein Gebiß für Pferde, das aus einer Gebißstange aus einem einstückigen Formkörper, insbesondere aus einem eine hohe Abriebfestigkeit aufweisenden, federnd-elastischen, durch Druck verformbaren und sich in seine Ausgangsform bei Druckentlastung rückbildenden Kunststoff mit einem ovalen oder kreisförmigen Querschnitt und mit endseitig in Durchbohrungen gehaltenen, korrosionsbeständigen Ringen zur Befestigung der Zügel besteht, wobei der Formkörper von zwei über einen mittigen, federnd-elastischen, abbiegbaren Steg miteinander verbundenen Formkörperabschnitten gebildet ist, die mit parallel zu den Längsachsen der Durchbohrungen versehenen abgeflachten Pferdezungenanlageflächen versehen sind.

Ein solches Gebiß für Pferde ist durch die im Oberbegriff berücksichtigte EP-A-0 151 222 bekannt. Das dort beschriebene Gebiß für Pferde besteht aus einer Gebißstange aus einem einstückigen Formkörper mit einem ovalen oder kreisförmigen Querschnitt und mit endseitig in Durchbohrungen gehaltenen, korrosionsbeständigen Ringen zur Befestigung der Zügel, der von zwei miteinander verbundenen, sich von der Mitte nach außen zu den bei den Formkörperenden konisch erweiternden Abschnitten gebildet ist, wobei der eine glatte, gleitflächenartige Oberfläche aufweisende Formkörper der Gebißstange aus einem eine hohe Abriebfestigkeit aufweisenden, federnd-elastischen, inkompressiblen, durch Druck verformbaren und sich in seine Ausgangsform rückbildenden Kunststoff, wie z.B. einem vernetzten Pulyurethan-Elastomer, besteht und einen mittigen, sich über einen kurzen Abschnitt erstreckenden, schmalen federnd-elastischen, die beiden Formkörperabschnitte miteinander verbindenden Steg aufweist sowie mit zu beiden Seiten des mittigen Steges parallel zu den Längsachsen der Durchbohrungen verlaufenden und sich von dem Steg zu den Formkörperenden erstreckenden abgeflachten Pferdezungenanlageflächen versehen ist.

Durch die Ausbildung der Gebißstange mit einem mittigen schmalen und kurzen, federnd-elastischen, die beiden keulenförmig ausgebildeten seitlichen Abschnitte miteinander verbindenden Steg wird bei einem Zügelzug die Gebißstange im mittleren Bereich scharf abgeknickt, so daß dieser Knickbereich gegen den oberen Gaumen des Pferdemauls gedrückt wird und es hierbei zu Verletzungen und auch zu Blutergüssen kommen kann. Der bei dieser Gebißstange ausgebildete schmale, mittlere Steg mit federnd-elastischen Eigenschaften geht in die beiden seitlichen, sich konisch zu den Enden erweiternden Formkörperabschnitte über, ohne daß der durch den Steg vorgegebene Biegebereich seitlich begrenzt ist. Bei Ausüben eines Zügelzuges erfolgt dann ein Abbiegen der Gebißstange, insbesondere im Bereich ihres mittigen Steges, wobei jedoch der Biegebereich sich auch noch mit Abschnitten in den Bereich der beiden sich an den mittigen Steg angrenzenden Formkörperabschnitte erstreckt, so daß aufgrund eines fließenden überganges des Biegebereiches in die keulenförmig ausgebildeten, seitlichen Gebißstangenabschnitte nicht mit Sicherheit gewährleistet ist, daß sich das Abbiegen der Gebißstange ausschließlich auf den Bereich des Steges beschränkt. Dadurch erfolgt eine Druckkraftverteilung auf die Pferdezunge, die oftmals für das Pferd schmerzhaft ist, durch den das Pferd zu andersartigen Reaktionen veranlaßt wird und die über die Gebißstange an das Pferd gegebenen Kommandos nicht in der gewünschten Weise ausgeführt werden.

Aus der EP-A-0 017 959 geht ein Pferdetrensengebiß hervor, das aus einem ggfs. geteilten Bügel besteht, der an den seitlichen Enden je eine Ringbohrung aufweist, durch die sich jeweils ein mit dem Trensengebiß verbundener Ring erstreckt. Der Bügel dieses Gebisses ist etwa in der Mitte zwischen den beiden sich hieran anschließenden Bereichen bei weichen Übergängen verdickt ausgebildet, um eine bessere Formanpassung des Bügels an die Maulanatomie des Pferdes zu erzielen, so daß ein Kommando über die in der mittleren Zungenspalte liegende Verdickung vom Pferd wahrgenommen werden kann. Ein auf diese Gebißstange ausgeübter Zügelzug führt zu einer Druckbelastung der Pferdezunge, und zwar ausschließlich im Bereich des verdickten Abschnittes der Gebißstange, so daß durch die dabei auftretende Flächenpressung es leicht zu einer Blutstauung in der Pfederzunge kommen kann. Hinzu kommt, daß der verdickte mittlere Bereich dieser Gebißstange kein federnd-elastisches Abbiegen ermöglicht, um bei einem Zügelzug eine Druckentlastung auf der Pferdezunge herbeizuführen. Es erfolgt vielmehr bei einem Zügelzug ein Abbiegen der Gebißstange in den weichen Übergangsbereichen zwischen den Endabschnitten und dem mittleren verstärkten Abschnitt der Gebißstange, so daß es zu einem Preßdruck im Seitenbereich der Pferdezunge kommen kann, und dadurch Kommandos, die das Pferd ausführen soll, nicht ausgeführt werden, da durch diese Zungendruckbelastung das Pferd zu einer andersartigen Reaktion veranlaßt wird.

Hinzu kommt, daß nach einer weiteren Ausführungsform der Gebißstange nach der EP-A-0 017 959 diese aus zwei Gebißstangenteilen besteht, die mittig über eine Gelenkverbindung miteinander verbunden sind. Diese Gelenkverbindung wird gebildet von zwei ineinandergreifenden Ösen an den einander zugekehrten Gebißstangenteilen. Eine derartige Gelenkverbindung bei Gebißstangen hat den Nachteil, daß bei einem Zügelzug ein scharfes Abknicken der Gebißstange im Gelenkbereich erfolgt, wodurch das Gelenk gegen den oberen Gaumen des Pferdemauls gedrückt wird und es hier zu Verletzungen u.a. auch zu Blutergüssen kommen kann. Außerdem sind derartige Gelenkverbindungen nicht in der lage, die Gebißstange aus der abgebogenen Stellung selbsttätig wieder in die gradlinige Stellung zurückzubewegen.

Nach der GB-A-1 481 262 ist ein sogenanntes Pelham-Gebiß für Pferde bekannt, bei dem die Gebißstange aus zwei miteinander verbundenen, sich von der Mitte nach außen zu den beiden Gebißstangenenden konisch erweiternden Abschnitten besteht, die in ihren Endbereichen Durchbohrungen aufweisen, in denen korrosionsbeständige Ringe zur Befestigung der Zügel angeordnet sind. Da die Gebißstange aus einem metallischen Formkörper besteht, der mittels Gummi ummantelt ist, ist die Gebißstange starr, so daß ein Abbiegen der Gebißstange beim Anziehen der Zügel nicht möglich ist, was auch bei der Anwendung eines derartigen Pelham-Gebisses nicht gewünscht wird. Die Verwendung derart starrer, nicht abbiegbarer Gebißstangen hat oftmals zur Folge, daß beim Anziehen der Zügel die Gebißstange gegen die Pferdezunge gepreßt wird, wodurch es zu Verletzungen und insbesondere auch zu Blutstauungen kommen kann.

Darüber hinaus sind Gebißstangen für Pferde bekannt, die aus einem Formkörper aus Gummi bestehen und deren Enden Verdickungen aufweisen, in denen die Durchbohrungen zur Aufnahme der Zügelringe ausgebildet sind. Eine derartige Gebißstange weist zwischen den kugelförmig ausgebildeten Enden einen Abschnitt mit gleichbleibendem Durchmesser auf. Wird auf die beiden Enden dieser Gebißstange ein Zug ausgeübt, dann erfolgt ein Abbiegen der Gebißstange nicht nur im mittleren Bereich, sondern der Abbiegebereich erstreckt sich über den gesamten Formkörperbereich zwischen den kugelförmig verdickt ausgebildeten Formkörperenden, so daß es auch in diesem Falle zu Verletzungen im Pferdemaul kommen kann. Hinzu kommt, daß Gebißstangen aus Gummi einen hohen Abriebeffekt besitzen, so daß derartige Gebißstangen mit einer sich in Gebißstangenlängsrichtung und mittig erstreckenden Kette, einem Stahlseil od.dgl. verstärkt und gesichert sind, wobei die beiden Enden dieses Versteifungs- und Sicherungselementes an den Zügelringen befestigt sind.

Die Erfindung löst die Aufgabe, einen Formkörper bei einem Gebiß für Pferde gemäß der eingangs beschriebenen Art so auszubilden, daß bei einem Zug auf die Formkörperenden das Abbiegen des Formkörpers in einem vorgegebenen und begrenzten Bereich erfolgt, um trotz einer gewissen Druckentlastung auf die Pferdezunge eine Anlagefläche an der Pferdemaulinnenwandfläche zu erreichen,die nicht ausschließlich punktförmig ist, sondern sich über einen größeren Bereich erstreckt, ohne daß dabei der Biegebereich sich bis in die seitlichen Formkörperabschnitte erstreckt.

Diese Aufgabe wird durch die im Patentanspruch 1 gekennzeichneten Merkmale gelöst.

Mit einem derart ausgebildeten Gebiß ist eine pferdefreundliche, von jedem Pferd annehmbare Gebißstange geschaffen, die zwar aus einem einzigen Stück besteht, jedoch derart beweglich ist, als sei sie in der Mitte gebrochen. Durch die Verwendung von insbesondere einem vernetzten Polyurethan-Elastomer zur Herstellung des Formkörpers der Gebißstange weist diese eine hohe Abriebfestigkeit auf, durch die keine spanabhebende Oberflächenbearbeitung des Gebisses durch die Zungenbewegung des Pferdes gegenüber solchen Gebissen, die aus Gummi oder gummiummantelten Eisenstäben oder Stahldrähten besteht, erfolgt, bei denen ein Abrieb ähnlich dem Radiereffekt wie bei einem Radiergummi erfolgt. Hinzu kommt, daß der Formkörper der Gebißstange aufgrund der Werkstoffauswahl keine zusätzlichen Versteifungselemente benötigt.

Dadurch, daß der Formkörper der Gebißstange einen federnd-elastischen , abbiegbaren Steg bzw. Abschnitt aufweist, dessen Biegebereich bzw. Biegezone zu beiden Seiten des Stegs durch wulstartig ausgebildete Materialverstärkungen begrenzt ist, ist, wenn ein Zügelzug auf die Gebißstange einwirkt, nur ein Abbiegen in diesem von den Materialverstärkungen begrenzten Mittelbereich möglich, während die an den abbiegbaren Steg angrenzenden seitlichen Formkörperabschnitte beim Abbiegen der Gebißstange eine fast gradlinige Form beibehalten, was darauf zurückzuführen ist, daß diese Formkörperabschnitte gegenüber dem mittleren Steg bzw. dem mittleren Formkörperabschnitt eine höhere Biegesteifigkeit aufweisen. Aufgrund dieser Ausgestaltung erfolgt bei einem Zügelzug eine Druckentlastung auf die Pferdezunge, jedoch wird der Zügelzug über den abgebogenen mittleren Formkörperabschnitt auf das Pferd derart übertragen, daß das Pferd den über die Zügel erteilten Kommandos ohne weiteres folgt, und zwar ohne daß eine punktartige Druckbeaufschlagung im Gaumenbereich des Pferdemaules erfolgt. Hinzu kommt, daß auch im Seitenbereich der Pferdezunge es nicht zu einem Preßdruck kommen kann, was ausschließlich auf die spezielle Ausgestaltung der Gebißstange zurückzuführen ist.

Die Gebißstange ist darüber hinaus sehr zungenfreundlich, was darauf zurückzuführen ist, daß die Zungenanlageflächen und die Anlagefläche des mittleren Steges bzw. Abschnittes des Formkörpers der Gebißstange zwischen den beiden Materialverstärkungen leicht bogenförmig eingezogen ausgebildet sind; diese Ausgestaltung ermöglicht eine bessere Verteilung von Druckkräften auf die Zunge, ohne daß jedoch eine zu hohe Druckbelastung der Zunge erfolgt.

Vorteilhafte Ausgestaltungen der Erfindung sind in den Unteransprüchen gekennzeichnet.

Im folgenden wird der Gegenstand der Erfindung in den Zeichnungen erläutert. Es zeigt

Fig. 1 in einer schaubildlichen Ansicht eine Gebißstange des Pferdegebisses,

Fig. 2 eine Ansicht der Gebißstange in Pfeilrichtung A gemäß Fig. 1,

Fig. 3 einen senkrechten Schnitt gemäß Linie III-III in Fig. 2,

Fig. 4 einen senkrechten Schnitt gemäß Linie IV-IV in Fig. 2,

Fig. 5 einen senkrechten Schnitt gemäß Linie V- V in Fig. 2,

Fig. 6 einen senkrechten Schnitt gemäß Linie VI-VI in Fig. 2 und

Fig. 7 eine Ansicht auf die den Pferdezungenanlageflächen des Formkörpers der Gebißstange abgewandte Seite.

Das in Fig. 1,2 und 7 dargestellte Gebiß besteht aus einer Gebißstange, die als Formkörper 100 ausgebildet ist. Dieser Formkörper 100 weist einen federnd-elastischen abbiegbaren mittleren Steg bzw. Formkörperabschnitt 10 auf, dessen Biegebereich bzw. Biegezone zu beiden Seiten des Steges oder des Abschnittes durch wulstartig ausgebildete Materialverstärkungen 11,111 begrenzt ist. Diese Materialverstärkungen 11,111 schließen sich an die Endbereiche 10a,10b des Steges 10 an, d.h die beiden Materialverstärkungen 11,111 begrenzen den Biegebereich des Steges 10. Diese wulstartigen Materialverstärkungen 11,111 können sich ringförmig über den Umfang des Formkörpers 100 erstrecken; jedoch besteht auch die Möglichkeit, die Materialverstärkungen 11,111 so anzubringen, daß diese nur einseitig an dem Formkörper 100 vorhanden sind, und zwar vorzugsweise wie in Fig. 1 und 2 dargestellt an derjenigen Seite des Formkörpers 100, die die nachstehend noch näher beschriebenen Pferdezungenanlageflächen 21,121 trägt.

Aufgrund der Materialverstärkungen 11,111 und der damit bedingten Formkörperverdickung in diesen Bereichen, in denen die Materialverstärkungen 11,111 ausgebildet sind, wird eine erhöhte Biegefestigkeit und Eigensteifigkeit des Formkörpers 100 in seinen sich an die Materialverstärkungen anschließenden Formkörperabschnitten 20,120 erreicht, so daß sich der Biegebereich ausschließlich über den Abschnitt des Formkörpers 100 erstreckt, der den mittleren Steg 10 bildet und der durch die beiden Materialverstärkungen 11,111 begrenzt ist. Die sich an die Materialverstärkungen 11,111 anschließenden Formkörperabschnitte 20,120 nehmen bei einem Zügelzug auf die Enden 100a,100b des Formkörpers 100 an einem Abbiegen nicht teil, sondern behalten ihre Eigensteifigkeit und Biegesteifigkeit, während dagegen nur das Abbiegen im Bereich des Steges 10 möglich ist. Der Steg 10 weist gegenüber dem Durchmesser des Formkörpers 100 im Bereich seiner beiden Formkörperabschnitte 20,120, die sich an die Materialverstärkungen 11,111 anschließen, einen kleineren Durchmesser auf, wie dies insbesondere aus den Fig. 1 und 2 und auch aus der Fig. 7 zu entnehmen ist.

Die sich an den mittleren Steg 10 des Formkörpers 100, und zwar an die Materialverstärkungen 11,111 anschließenden Formkörperabschnitte 20,120 erstrecken sich von den Materialverstärkungen 11,111 konisch erweiternd zu den Formkörperenden 100a,100b hin, jedoch besteht auch die Möglichkeit, daß die beiden Formkörperabschnitte 20,120 in ihren Bereichen zwischen den Materialverstärkungen 11,111 bis zu ihren Enden 100a,100b gleichbleibende Durchmesser aufweisen. Der mittlere Steg 10 zwischen den beiden Materialverstärkungen 11,11 weist dann vorzugsweise rückseitig und vorderseitig bogenförmige Einziehungen auf, die in Fig. 2 bei 100d und 100dʹ angedeutet sind. Es besteht jedoch auch die Möglichkeit, die den Pferdezungenanlageflächen 21,121 abgekehrte Rückseite 100c des Formkörpers 100 in etwa gradlinig durchgehend auszubilden, wobei jedoch auch zwischen den Endbereichen 100a,100b des Formkörpers 100 dessen rückwärtige Fläche 100c einen leicht bogenförmigen Verlauf aufweisen kann, wie dies aus Fig. 2 ersichtlich ist. Der Biegebereich zwischen den beiden Materialverstärkungen 11,111 erstreckt sich zwischen den beiden in Fig. 1 und 2 gestrichelt angedeuteten Begrenzungslinien a und b.

In den Formkörperenden 100a,100b sind Durchbohrungen 101,102 vorgesehen, durch die in der Zeichnung nicht dargestellte Ringe oder ringförmige Elemente hindurchgeführt sind, die zum Anschließen von Zügeln dienen und die aus korrosionsbeständigen Werkstoffen, wie Chrom, Stahl od.dgl. bestehen.

Der Formkörper 100 weist etwa oval- bzw. kreisförmige Querschnitte und im vorderen Pferdezungenbeaufschlagungsbereich zu beiden Seiten des Steges 10 die Pferdezungenanlageflächen 21,121 auf, die sich von den Materialverstärkungen 11,111 zu den Formkörperenden 100a,100b erstrecken und die parallel zu den durch die Durchbohrungen 101,102 hindurchgeführten Längsachsen verlaufen, sowie als flächenartige Abplattungen aus dem Material des Formkörpers 100 ausgearbeitet sind, so daß der Formkörper 100 eben ausgebildete Flächen als Pferdezungenanlageflächen aufweist. Diese Pferdezungenanlageflächen 21,121 weisen, wie aus Fig. 1 und 2 ersichtlich, bogenförmige Einziehungen 21a, 121a auf, die sich von den Formkörperenden 100a,100 bis zu den Materialverstärkungen 11,111 erstrecken. Auch der Steg 10 weist in Verlängerung der beiden Pferdezungenanlageflächen 21,121 zwischen den beiden Materialverstärkungen 11,111 eine leicht bogenförmige Einziehung 100dʹ auf. Gerade diese bogenförmigen Einziehungen 21a,121a und 100dʹ ermöglichen eine gute Anpassung der Gebißstange an die Anatomie der Pferdezunge, wobei durch die Materialverstärkungen 11,111 an dem Formkörper 100 zwei Zungenbeaufschlagungsflächen gebildet werden, während in allen übrigen Bereichen der Gebißstange die Zunge von jeglichem Druck der Gebißstange entlastet ist.

Der Formkörper 100 besteht aus einem abriebfesten Kunststoff, und zwar insbesondere aus einem gummielastischen Kunststoff, wie z.B. einem vernetzten Polyurethan-Elastomer, jedoch auch andere geeignete und insbesondere die Eigenschaften eines vernetzten Polyurethan-Elastomers aufweisende Kunststoffe können zur Herstellung des Formkörpers 100 herangezogen werden. Durch die Verwendung eines vernetzten Polyurethan-Elastomers für die Herstellung des Formkörpers 100 erhält dieser eine Elastizität, die in den einzelnen Bereichen des Formkörpers aufgrund der unterschiedlichen Ausgestaltung einzelner Formkörperabschnitte unterschiedliche Größen aufweist. Der gegenüber den Formkörperabschnitten 20,120 in seinem Durchmesser kleiner bemessene Steg 10 weist eine hohe Elastizität mit einem Rückstellvermögen auf, so daß der abgebogene Steg 10 wieder in seine in Fig. 1 dargestellte Ausgangsposition zurückfedert. Gegenüber dem Steg 10 weisen die Formkörperabschnitte 20,120 im Anschluß an die Materialverstärkungen 11,111 größere Durchmesser auf, wodurch die Eigensteifigkeit und höhere Biegesteifigkeit der Formkörperabschnitte 20,120 erreicht wird. Aufgrund der Elastizität des Steges 10 im Bereich zwischen den beiden Materialverstärkungen 11,111 wird erreicht, daß bei einem leichten Abbiegen der Formkörperenden 100a,100b zueinander diese wieder in die gestreckte Lage selbsttätig zurückgeführt werden, wobei jedoch bereits bei einem geringfügigten Anziehen der Zügel auch nur ein geringfügiges Abbiegen des Formkörpers 100 im Bereich des Abschnittes zwischen den beiden Materialverstärkungen 11,111 möglich ist.

Die Materialverstärkungen 11,111 können gleichzeitig bei der Herstellung des Formkörpers 100 mit ausgebildet werden; es besteht jedoch auch die Möglichkeit, die Materialverstärkungen 11,111 nachträglich auf dem Formkörper 100 anzubringen oder aus einem hergestellten Formkörper nachträglich auszubilden. Durch diese Materialverstärkungen 11,111 wird der Biegebereich des Formkörpers 100 in seinem mittleren Bereich begrenzt Durch die jeweilige Anordnung und Zuordnung dieser Materialverstärkungen 11,111, insbesondere zur Länge des Formkörpers 100, und bei entsprechend gewähltem Abstand der beiden Materialverstärkungen voneinander, ist es möglich, die Größe und Länge des Biegebereiches des Formkörpers 100 vorzugeben; die sich an die Materialverstärkungen 11,111 anschließenden Formkörperabschnitte 20,120 nehmen bei einem Abbiegen des Formkörpers 100 selbst nicht teil, da die Biegezone im mittleren Bereich des Formkörpers 100 durch diese Materialverstärkungen 11,111 begrenzt ist, die ein Ausdehnen des Biegebereiches über die Materialverstärkungen 11,111 bei einem Abbiegen des Formkörpers 100 in die Bereiche der Formkörperabschnitte 20,120 verhindern.

Bei einer ungefähren Länge von 15,5 cm des Formkörpers 100 und bei einem Durchmesser der Endbereiche des Formkörpers von 2 cm bis 2,5 cm erstreckt sich der Biegebereich zwischen den beiden Materialverstärkungen 11,111 im Bereich a-b in etwa über eine Länge von 4 cm, wobei der Durchmesser des Steges etwa 1 bis 1,3 cm betragen kann.

Der Formkörper 100 besteht aus einem federnd-elalstischen, durch Druck verformbaren und sich in seine Ausgangsform bei Druckentlastung rückbildenden Kunststoff, wie z.B. einem Polyurethan, einem vernetzten Polyurethan-Elastomer oder einem thermoplastisch verarbeitbaren Polyurethan-Elastomer (thermoplastisches Polyurethan-Elastomer).

## Patentansprüche

1. Gebiß für Pferde, das aus einer Gebißstange aus einem einstückigen Formkörper (100), insbesondere aus einem eine hohe Abriebfestigkeit aufweisenden, federnd-elastischen, durch Druck verformbaren und sich in seine Ausgangsform bei Druckentlastung rückbildenden Kunststoff mit einem ovalen oder kreisförmigen Querschnitt und mit endseitig in Durchbohrungen (101,102) gehaltenen, korrosionsbeständigen Ringen zur Befestigung der Zügel besteht, wobei der Formkörper (100) von zwei über einen mittigen, federnd-elastischen, abbiegbaren Steg (10) miteinander verbundenen Formkörperabschnitten (20,120) gebildet ist, die mit parallel zu den Längsachsen der Durchbohrungen (101,102) versehenen abgeflachten Pferdezungenanlageflächen (21,121) versehen sind, dadurch gekennzeichnet, daß der Biegekörper bzw. die Biegezone des Steges (10) durch zu beiden Seiten des Steges an dem Formkörper (100) ausgebildete wulstartige Materialverstärkungen (11,111) begrenzt ist, die sich ringförmig über den Umfang des Formkörpers erstrecken oder einseitig an der die Pferdeanlageflächen (21,121) aufweisenden Formkörperseite vorgesehen sind, wobei die sich an die wulstartigen Materialverstärkungen anschließenden Formkörperabschnitte (20,120) bei einem Abbiegen des Form-körpers (100) durch Zügelzug ihre Eigensteifigkeit und Biegesteifigkeit beibehalten.

2. Gebiß nach Anspruch 1, dadurch gekennzeichnet, daß sich an die einseitig ausgebildeten, wulstartigen Materialverstärkungen (11,111) etwa konisch sich zu den Formkörperenden (100a,100b) erweiternde Formkörperabschnitte (20,120) anschließen, die mit sich von den Materialverstärkungen (11,111) zu den Formkörperenden (100a,100b) erstreckenden, abgeflachten und leicht bogenförmig eingezogenen Pferdezungenanlageflächen (21,121) versehen sind, wobei die den Pferdezungenanlageflächen (21,121) abgekehrte Wandfläche (100c) des Formkörpers (100) von Formkörperende (100a) zu Formkörperende (100b) fast geradlinig verlaufend ist, und daß der zwischen den beiden Materialverstärkungen (11,111) in der Ebene der Pferdezungenanlageflächen (21,121) liegende Abschnitt (100d) leicht bogenförmig eingezogen ist, wobei der Steg (10) zwischen den beiden Materialverstärkungen (11,111) und die beiden Formkörperabschnitte (20,120) in Bezug auf ihre Biegeelastizität derart aufeinander abgestimmt sind, daß bei einem Zug an den Enden (100a,100b) des Formkörpers (100) der Steg (10) bei gleichzeitiger Aufrechterhaltung einer fast gestreckten Stellung der Formkörperabschnitte (20,120) U-förmig abbiegbar ist.

3. Gebiß nach Anspruch 1 oder 2, dadurch gekennzeichnet, daß die sich zu beiden Seiten des Steges (10) an die wulstartigen Materialverstärkungen (11,111) anschließenden Formkörperabschnitte (20,120) gleichbleibende Durchmesser aufweisen, wobei der Durchmesser des Steges (10) gegenüber dem Durchmesser der Formkörperabschnitte (20,120) kleiner bemessen ist.

4. Gebiß nach Anspruch 1 bis 3, dadurch gekennzeichnet, daß der Durchmesser des Steges (10) etwa den halben Durchmesser des Formkörpers (100) im Bereich seiner Formkörperabschnitte (20,120) oder in seinen Endbereichen (100a,100b) entspricht.

5. Gebiß nach Anspruch 1 bis 4, dadurch gekennzeichnet, daß die Länge des Steges (10) zwischen den beiden Materialverstärkungen (11,111) etwa einem Viertel der Gesamtlänge des Formkörpers (100) entspricht.

6. Gebiß nach Anspruch 1 bis 5, dadurch gekennzeichnet, daß der Steg (10) des Formkörpers (100) eine hohe Elastizität aufweist und daß die sich zu beiden Seiten des Steges (10) erstreckenden und sich an die Materialverstärkungen (11,111) anschließenden Formkörperabschnitte (20,120) gegenüber der Elastizität des Steges (10) eine geringere Elastizität und eine erhöhte Eigensteifigkeit aufweisen.

7. Gebiß nach Anspruch 1 bis 6, dadurch gekennzeichnet, daß die den Pferdezungenanlageflächen (21,121) abgekehrte Wandfläche (100c) des Formkörpers (100) eine der Einziehung (100d) gegenüberliegende bogenförmige Einziehung (100d') aufweist.

8. Gebiß nach Anspruch 1 bis 7, dadurch gekennzeichnet, daß der Formkörper (100) aus einem Polyurethan, einem vernetzten Polyurethan-Elastomer oder einem thermoplastischen Polyurethan-Elastomar besteht.

## Claims

1. Bit for a horse comprising a bit bar of a single-piece shaped member (100), more particularly of a springily resilient, pressure-deformable plastic possessing a high degree of abrasion resistance which, upon the occurrence of pressure relief, reassumes its original shape and has an oval or circular cross-section and provided with corrosion-resistant rings retained at the ends in perforations (101, 102) for attaching the bridle, wherein the shaped member (100) is formed by two shaped member sections (20,120) interconnected by means of a central springily resilient, side ways bendable web (10), said sections being provided with contact surfaces for the horse's tongue (21,121) which are flattened parallel to the longitudinal axes of the perforations (101,102), characterized in that the bending member or the bending zone of the web (10) is delimited by bead-like material-reinforced portions (11,111) constructed on both sides of the web on the shaped member which extend in an annular fashion over the circumference of the shaped member or are unilaterally provided with the contact surfaces for the horse's tongue (21,121), while the shaped member sections (20,120) following the bead-like material-reinforced portions retain their inherent rigidity and flexural resistance when the shaped member (100) is bent aside by a pull on the bridle.

2. Bit for a horse according to Claim 1, characterized in that the bead-like material-reinforced portions (11,111) constructed on one side are followed by shaped member sections (20,120) which expand in an approximately conical manner towards the shaped member ends (100a,100b) which are provided with flattened contact surfaces for the horses tongue ((21,121) extending to the ends (100a,100b) of the shaped member and narrowed in a somewhat curved fashion, wherein the wall area (100c) of the shaped member (100) which faces away from the contact surfaces for the horse's tongue (21, 121), extends almost rectilinearily from the shaped member end (100a) to the shaped member end (100b), and in that the section (100d) located between the two material-reinforced portions (11,111) within the plane of the contact surfaces for the horse's tongue (21,121) is narrowed in a slightly curved manner, while the web (10) between the two material-reinforced portions (11,111) and the two shaped member sections (20,120), in regard to their flexural elasticity, are harmonized with each other in such a way that, when traction is exerted on the ends (100a,100b) of the shaped member (100), the web (10) can be bent aside in a U-shaped manner while an almost straight position of the shaped member section (20,120) is simultaneously maintained.

3. Bit for a horse according to Claim 1 or 2, characterized in that the shaped member sections (20,120) which follow on both sides of the web (10) the bead-like material-reinforced portions (11,111) possess constant diameters, while the diameter of the web (10), in comparison with the diameter of theshaped member sections (20,120), is dimensioned so as to be smaller.

4. Bit for a horse according to Claims 1 to 3, characterized in that the diameter of the web (10) corresponds to approximately half the diameter of the shaped member (100) within the area of its shaped member sections (20,120) or within its terminal area (100a,100b).

5. Bit for a horse according to Claims 1 to 4, characterized in that the length of the web (10) between the two material-reinforced portions (11,111) corresponds to approximately one quarter of the total length of the shaped member (100).

6. Bit for a horse according to Claims 1 to 5, characterized in that the web (10) of the shaped member (100) possesses a high degree of elasticity and in that the shaped member sections (20,120) extending on both sides of the web (10) and following the metrial-reinforced portions (11,111), in comparison with the elasticity of the web (10), possesses a lower degree of elasticity and an increased inherent rigidity.

7. Bit for a horse according to Claims 1 to 6, characterized in that the wall area (100c) of the shaped member (100) which faces away from the contact surfaces for the horse's tongue (21,121), is provided with a curved narrowed portion (100d') located opposite the narrowed portion (100d).

8. Bit for a horse according to Claims 1 to 7, characterized in that the shaped member (100) consists of a polyurethane, a cross-linked polyurethane elastomer or a thermoplastic polyurethane elastomer.

## Revendications

1. Mors pour chevaux qui se compose d'une tige de mors constituée par un corps moulé (100) en une pièce, en particulier en une matière synthétique présentant une grande résistance à l'abrasion, élastique à la manière d'un ressort, déformable par pression et se reformant dans sa position de départ à la détente, avec une section ovale ou circulaire et des anneaux résistants à la corrosion, maintenus à leurs extrémités dans des perçages (101, 102), pour la fixation des rênes, le corps moulé (100) étant formé par deux portions de corps moulé (20, 120) reliées l'une à l'autre par une entretoise (10) centrale, élastique à la manière d'un ressort et pouvant se courber, qui sont pourvues de surfaces de repos pour la langue du cheval (21, 121) aplaties et parallèles aux axes longitudinaux des perçages (101, 102), caractérisé en ce que le corps de flexion ou la zone de flexion de l'entretoise (10) est limité par des renforcements de matière (11,111) du type bourrelet, formés sur le corps moulé (100) des deux côtés de l'entretoise, qui s'étendent en forme d'anneau sur la périphérie du corps moulé ou qui sont prévus à l'une des extrémités sur le côté du corps moulé qui présente les surfaces de repospour la langue du cheval (21, 121), les portions de corps moulé (20, 120) qui font suite aux renforcements de matière du type bourrelet conservant leur rigidité propre et leur raideur à la flexion lors de la courbure du corps moulé (100) dûe à la traction des rênes.

2. Mors selon la revendication 1, caractérisé en ce que des portions de corps moulé (20, 120) qui s'élargissent de manière aproximativement conique vers les extrémités (100a, 100b) du corps moulé font suite aux renforcements de matière (11, 111) du type bourrelet qui sont formés à l'une des extrémités, portions de corps moulé qui sont équipées de surfaces de repos pour la langue du cheval (21, 121), qui s'étendent des renforcements de matière (11, 111) aux extrémités (100a, 100h) du corps moulé, qui sont aplaties et légèrement rentrées en arc, la face de paroi (100c) du corps moulé (100) qui est détournée des surfaces de repos pour la langue du cheval (21, 121) ayant une allure presque rectiligne de l'extrémité du corps moulé (l00a) à l'extrémité du corps moulé (100b) et que la portion (100d) qui se trouve entre les deux renforcements de matière (11, 111) dans le plan des surfaces de repos pour la langue du cheval (21, 121) est rentrée légèrement en arc, l'entretoise (10) entre les deux renforcements de matière (11, 111) et les deux portions de corps moulé (20, 120) étant adaptées entre elles pour ce qui est de leur élasticité à la flexion de manière telle que, lors d'une traction aux extrémités (100a, 100h) du corps moulé (100), l'entretoise (10) peut être courbée en U, les portions du corps moulé (20, 120) conservant simultanément une position presque étirée.

3. Mors selon la revendication 1 ou 2, caractérisé en ce que les portions de corps moulé (20, 120) qui font suite, des deux côtés de l'entretoise (10), aux renforcements de matière (11, 111) du type bourrelet présentent des diamètres constants, le diamètre de l'entretoise (100) étant de plus petite dimension que le diamètre des portions de corps moulé (20, 120).

4. Mors selon les revendications 1 à 3, caractérisé en ce que le diamètre de l'entretoise (10) correspond approximativement à la moitié du diamètre du corps moulé (100) dans la zone de ses portions de corps moulé (20, 120) ou dans ses zones d'extrémité (100a, 100b).

5. Mors selon les revendications 1 à 4, caractérisé en ce que la longueur de l'entretoise (10) entre les deux renforcements de matière (11, 111) correspond à peu près au quart de la longueur totale du corps moulé (100).

6. Mors selon les revendications 1 à 5, caractérisé en ce que l'entretoise (10) du corps moulé (100) présente une grande élasticité et que les portions de corps moulé (20, 120) qui s'étendent des deux côtés de l'entretoise (10) et qui font suite aux renforcements de matière (11, 111) présentent, par rapport à l'élasticité de l'entretoise (10), une élasticité inférieure et une rigidité propre accrue.

7. Mors selon les revendications 1 à 6, caractérisé en ce que la face de paroi (100c) du corps moulé (100) qui est détournée des surfaces de repos pour la langue du cheval (21, 121) présente une contracture (100d') en arc en face de la contracture (100d).

8. Mors selon les revendications 1 à 7, caractérisé en ce que le corps moulé est constitué par un polyuréthane, un élastomère réticulé à base de polyuréthane ou un élastomère thermoplastique à base de polyuréthane.
